# EUROPÄISCHE PATENTSCHRIFT

(11) **EP 2 791 577 B1**
(45) Veröffentlichungstag und Bekanntmachung des Hinweises auf die Patenterteilung: **04.11.2020**
(21) Anmeldenummer: 12818471.0
(22) Anmeldetag: 17.12.2012
(51) Int. Cl.: F23B 90/04, F23B 60/02, F23H 13/02

(54) **HEIZKESSEL FÜR STÜCKELIGEN BRENNSTOFF**
HEATING BOILER FOR GRANULAR FUELS
CHAUDIÈRE À COMBUSTIBLE EN PETITS MORCEAUX

(30) Priorität: 16.12.2011 AT 18402011
(43) Veröffentlichungstag der Anmeldung: 22.10.2014
(73) Patentinhaber: Fröling Heizkessel- und Behälterbau, Gesellschaft m.b.H, 4710 Grieskirchen (AT)
(72) Erfinder: HUTTERER, Ernst, 4710 Grieskirchen (AT)
(74) Vertreter: Jell, Friedrich
(86) Internationale Anmeldenummer: PCT/AT2012/050197
(87) Internationale Veröffentlichungsnummer: WO 2013/086556

(56) Entgegenhaltungen:
- WO-A1-00/50812
- WO-A2-2008/030566
- DE-A1-102006 001 299

## Beschreibung

### Technisches Gebiet

Die Erfindung betrifft einen Heizkessel für stückeligen Brennstoff, insbesondere Pellets, mit einer sich in Primär- und Sekundärluftzuführung aufteilenden und in deren Luftmengenverhältnis veränderbaren Luftzuführung, und mit einem Brennraum, in den die Primärluft- und Sekundärluftzuführung wenigstens teilweise einmünden und der einen beweglich gelagerten, insbesondere Durchtrittöffnungen für die Primärluft ausbildenden, Rost aufweist.

### Stand der Technik

Um bei Heizkesseln, in die Primär- und Sekundärluft über getrennte Luftzuführungen in ihren Brennraum eingebracht werden, das Luftmengenverhältnis zwischen Primärluft- und Sekundärluft einstellen zu können, ist es aus dem Stand der Technik bekannt (EP2221534A2 oder DE102006001299A1) mit Öffnungen zusammenwirkende Drehscheiben und/oder dergleichen vorzusehen, welche eine Aufteilung der Luft der Luftzuführung auf Primärluft- und Sekundärluftzuführung in Abhängigkeit ihrer Bewegungsstellungen vornehmen können. Damit kann beispielsweise auf der einen Seite die Primärluft, die durch Öffnungen im Rost zum Glutstock hin geleitet wird, und auf der anderen Seite die Sekundärluft, die durch seitliche Brennraumöffnungen in den Brennraum zur Nachverbrennung der Rauchgase des Glutstocks geleitet wird, an die jeweilig abzurufende Kesselleistung angepasst werden. Nachteilig bei derartigen Heizkesseln ist der vergleichsweise hohe Konstruktionsaufwand im Bereich der Luftaufteilung bzw. deren diesbezüglichen Regelung, was zu verringerter Standfestigkeit des Heizkessels führen kann. Außerdem ist es bei diesen Heizkesseln bekannt, einen Rost beweglich auszuführen, um so eine Ascheaustragung bzw. Reinigung des Rosts über Rütteln oder Kippen des Rosts zu ermöglichen.

### Darstellung der Erfindung

Die Erfindung hat sich daher die Aufgabe gestellt, einen Heizkessel der eingangs geschilderten Art derart zu verbessern, dass trotz größtmöglicher Variabilität in der Einstellung der Luftmengenverhältnisse zwischen Primär- und Sekundärluft eine konstruktive Einfachheit des Heizkessels und in weiterer Folge eine hohe Standfestigkeit gewährleistet werden können.

Die Erfindung löst die gestellte Aufgabe dadurch, dass der Rost in wenigstens einer seiner Bewegungsstellungen mit der Luftzuführung, insbesondere der Sekundärluftzuführung, zum Verändern des Luftmengenverhältnisses zwischen Primär- und Sekundärluft zusammenwirkt.

Wirkt der Rost in wenigstens einer seiner Bewegungsstellungen mit der Luftzuführung, insbesondere der Sekundärluftzuführung, zum Verändern des Luftmengenverhältnisses zwischen Primär- und Sekundärluft zusammen, kann durch eine vergleichsweise kleine konstruktive Änderung an einer bereits bekannten, zum Zwecke der Reinigung vorgesehenen beweglichen Lagerung eines Rosts eine äußerst robuste und standfeste Möglichkeit geschaffen werden, eine in Primär- und Sekundärluft veränderbare Aufteilung der Luftzuführung auszubilden. Dies kann dazu genutzt werden, die Verbrennung des Heizkessels zu regeln. Insbesondere hat sich als vorteilhaft herausgestellt, wenn ein die Primärluft durchlassender Rost mit der Sekundärluftzuführung zum Verändern des Luftzufuhrverhältnisses zwischen Primär- und Sekundärluft zusammenwirkt. Im Allgemeinen wird erwähnt, dass ein derartiges Zusammenwirken beispielsweise durch ein Verjüngen, Öffnen oder auch Verschließen von Strömungsquerschnitten an diesbezüglichen Luftzuführungen gewährleistet werden kann. Zu dieser Funktionserfüllung kann der Rost beispielsweise linear und/oder rotatorisch beweglich gelagert sein. Die Erfindung, nämlich den Rost bzw. dessen Bewegung heranzuziehen, um eine getrennte Luftzuführregelung für eine Leistungsregelung (Primärluft) und Ausbrandregelung (Sekundärluft) zu ermöglichen, kann sich daher durch seine konstruktive Einfachheit besonders auszeichnen. Zur Schaffung dieser Beweglichkeit kann der Rost auf einer Führung, insbesondere Linearführung, gelagert sein. Zu diesem Zweck kann vorgesehen sein, dass der Rost im Heizkessel mit Hilfe einer Führung, insbesondere einer Linearführung, derart beweglich gelagert ist, dass der Rost in wenigstens einer seiner Bewegungsstellungen mit der Luftzuführung, insbesondere der Sekundärluftzuführung, zum Verändern des Luftmengenverhältnisses zwischen Primär- und Sekundärluft zusammenwirkt, um die Verbrennung des Heizkessels zu regeln. Vorzugsweise ist diese Führung horizontal verlaufend. Es ist daher festzuhalten, dass aufgrund einer besonderen konstruktiven Einfachheit der Erfindung nicht nur ein kostengünstiger, sondern auch ein äußerst standfester Heizkessel ermöglicht werden kann.

Konstruktiv einfach ausgeführt kann der Rost in Abhängigkeit seiner Bewegungsstellung einen Strömungsquerschnitt von der Sekundärluftführung verändern. Der Rost kann dann nämlich in der Art eines Ventils mit dem Strömungskanal der Sekundärluft zusammenwirken, wobei der Rost als vergleichsweise stabiles Bauteil auch eine entsprechend standfeste Regelung der Sekundärluftströmung ermöglichen kann.

Bildet der entlang einer Linearführung gegenüber dem Brennraum beweglich gelagerte Rost ein Verschlussteil für die an die Luftzuführung anschließende Sekundärluftführung aus, kann der konstruktive Aufwand des Heizkessels noch weiter reduziert werden. Der Rost kann dadurch nämlich nicht nur eine Regelung des Luftmengenverhältnisses übernehmen, sondern auch ein Konstruktionsteil eines Ventils zur Luftmengenverstellung ausbilden. Auf diese Weise kann ein kompakter, kostengünstiger Heizkessel geschaffen werden, was sich unter anderem durch eine Reduktion der erforderlichen Bauteile, sowie in einer erhöhten Standfestigkeit des Kessels begründet.

Schließt weiter die Sekundärluftführung seitlich an den Brennraum wenigstens teilweise an, kann der Rost aufgrund seiner nahen Anordnung zur Sekundärluftführung konstruktiv vergleichsweise klein gehalten werden, um seiner Funktion der Luftmengenverstellung zwischen Primär- und Sekundärluft gerecht zu werden.

Liegt der Rost wenigstens bereichsweise an einer Brennraumwand des Brennraums federbelastet an, kann eine besonders standfeste Rostfeuerung geschaffen werden. Der federbelastete Rost kann dadurch nämlich Wärmedehnungseffekte ausgleichen und so für eine sichere Brennraumbegrenzung selbst im Falle seiner beweglichen Ausführung zu Zwecken einer Luftmengenverstellung sorgen. In weiterer Folge braucht somit auch eine eventuelle Beeinträchtigung des Glutstocks im Falle einer Änderung des Luftmengenverhältnisses zwischen Primär- und Sekundärluft nicht erwartet werden.

Vorteilhaft bezüglich der Reinigung des Rosts kann eine Brennraumwand des Brennraums eine Schabkante ausbilden. Wird nämlich der Rost zur Verstellung der Luftmenge bewegt, können Anbackungen vom Rost abgeschabt und entweder dem Glutstock zugeführt und/oder aus dem Brennraum ausgetragen werden. Damit können unter anderem auch die Wartungskosten des Heizkessels vermindert werden.

Um konstruktive Einfachheit hinsichtlich der erforderlichen Mittel zur Rostbewegung sicherstellen zu können, kann der Rost im Wesentlichen plan ausgeführt sein.

Um auf konstruktiv einfache Weise den Brennraum von der Zuluft abtrennen zu können, kann vorgesehen sein, dass der Rost in einer seiner Bewegungsstellungen die Luftzuführung verschließt. Vorzugsweise kann dies die Endstellung des Rosts darstellen, um mit einem in seinen Abmessungen vergleichsweise kleinen Rost ein Auslangen finden zu können. Zur weiteren Verringerung der Konstruktionsabmessungen kann der Rost auch zum Verschließen einer Öffnungsplatte der Luftzuführung verwendet werden.

Indem der Heizkessel einen unterhalb des Rosts vorgesehenen Aschebehälter aufweist und der bewegliche Rost mit einem in den Aschebehälter ragenden Ascheverteiler fest verbunden ist, kann der Ascheverteiler - den Bewegungen des Rosts folgend - bereits vor einem eventuellen Eintrag neuer Asche aus dem Brennraum in den Aschebehälter dort für einen gleichmäßigen Füllstand sorgen. Dies kann wiederum zu einer vergleichsweise hohen Betriebssicherheit führen, wobei mithilfe dieser mechanischen Kopplung Konstruktionsaufwand und -kosten gering gehalten werden können.

Die Betriebssicherheit kann noch weiter verbessert werden, wenn der Heizkessel eine den Brennraum aufweisende Abwurffeuerung umfasst. Eine derartige Abwurffeuerung kann sich besonders für Pellets eignen. Außerdem kann solch eine Abwurffeuerung für eine konstruktive Einfachheit im Bereich des Rosts bzw. der Brennkammer sorgen, weil die Brennstoffe in diese Brennkammer von oben fallen können, so dass die Mittel zur Bewegung des Rosts im Heizkessel von der Feuerung im Wesentlichen unabhängig vorsehbar sind.

### Kurze Beschreibung der Zeichnung

In den Figuren ist der Erfindungsgegenstand beispielsweise anhand eines Ausführungsbeispiels dargestellt. Es zeigen
- Fig. 1: eine aufgerissene Seitenansicht auf einen teilweise dargestellten Heizkessel,
- Fig. 2: eine vergrößerte Teilansicht der Fig. 1,
- Fig. 3: eine aufgerissene Teilansicht auf den Heizkessel mit einer gegenüber Fig. 1 anderen Bewegungsstellung des Rost und
- Fig. 4: eine aufgerissene Teilansicht auf den Heizkessel nach Fig. 1 mit einer End-stellung des Rosts zum Verschließen der Zuluft.

### Weg zur Ausführung der Erfindung

Das gemäß Fig. 1 dargestellte Ausführungsbeispiel zeigt teilweise einen Heizkessel 1, der einen Brennraum 2 für nicht näher dargestellte Pellets aufweist. Die für eine Verbrennung der Pellets notwendige Luftversorgung übernimmt eine Luftzuführung 3, die sich vor dem Brennraum 2 in eine Primär- und Sekundärluftzuführung 4, 5 aufteilt. Diese Primär- und Sekundärluftzuführungen 4, 5 münden in den Brennraum über Durchtrittöffnungen 6, 7 ein und sorgen so für eine Primärluft 8 für den Glutstock 9 und für eine Sekundärluft 10 zur Nachverbrennung der Rauchgase des Glutstocks 9. Um nun das Luftmengenverhältnis zwischen Primärluft 8 und Sekundärluft 10 einstellen bzw. verändern zu können, wird Einfluss auf die Aufteilung der, über ein nicht näher dargestelltes Saugzuggebläse angesaugten Zuluft 11 der Luftzuführung 3 genommen. Zu diesem Zweck sind verschiedenste Einrichtungen, beispielsweise Klappen, bekannt, die allesamt einen vergleichsweise hohen Konstruktionsaufwand erfordern. Erfindungsgemäß wird dieser Konstruktionsaufwand erheblich verringert, indem eine bisher ausschließlich für Reinigungszwecke bekannte Beweglichkeit eines planen Rosts 12 des Brennraums 2 in seiner Bewegbarkeit erweitert wird. Und zwar dahingehend, dass der Rost 12 in wenigstens einer Bewegungsstellung 14 seiner Bewegungsstellungen 13, 14, 15 mit der Luftzuführung 3 zum Verändern des Luftmengenverhältnisses zwischen Primär- und Sekundärluft 8, 10 zusammenwirken kann. So ist der Fig. 3 eine gegenüber der Fig. 1 veränderte Bewegungsstellung 14 zu erkennen, in welcher der Rost 12 über eine Anschlussöffnung 16 der Sekundärluftzuführung 5 ragt, und somit das Verhältnis der angesaugten Luftmengen 8, 10 verändert, indem die Menge an angesaugter Sekundärluft 10 gegenüber der Menge an angesaugter Primärluft 8 verringert wird. So ist im Vergleich von Fig. 2 und 3 besonders deutlich zu erkennen, dass der Rost 12 in Abhängigkeit seiner Bewegungsstellung 13 bzw. 14 - also durch seine horizontal, zumindest teilweise Verschiebung über die Anschlussöffnung 16 - den Strömungsquerschnitt der Sekundärluftführung 5 verändert. Der Brennraum 2 wird jedoch durch diese Lageänderung des Rosts 12 nicht geöffnet, da der Rost 12 seine Überlappung nicht verlässt. Brennstoff im Brennraum 2 bzw. der Glutstock 9 geht dadurch nicht verloren bzw. wird dadurch beeinträchtigt. Der Rost 12 wirkt daher im Speziellen in seiner Bewegungsstellung 14 mit der Sekundärluftzuführung 5 zur Veränderung des Luftmengenverhältnisses zwischen Primär- und Sekundärluft 8, 10 zusammen. Damit kann auf konstruktiv einfache Weise standfest das Luftmengenverhältnis an die jeweilig abzurufende Kesselleistung angepasst werden.

Es liegt jedoch im Rahmen der Erfindung, dass auch die Durchtrittöffnungen 7 im Rost 12 für die Primärluft 8 durch eine Bewegung des Rosts 12 verkleinert und/oder in ihrer, für das Durchströmen von Luft verfügbaren Anzahl verringert werden, ohne damit den Brennraum 2 zu öffnen. Durch diese Maßnahmen kann zusätzlich oder alternativ auch Einfluss auf die Menge an angesaugter bzw. dem Brennraum 2 zugeführter Primärluft 8 genommen werden.

Wie den Figuren 1, 2, 3 und 4 zu entnehmen, ist zur Bewegung des Rosts 12 eine Linearführung 17 vorgesehen, die über einen Linearantrieb 18 den Rost 12 zwischen den verschiedenen Bewegungsstellungen 13, 14, 15 hin und her bewegen kann. Vorteilhaft ist der Rost 12 selbst ein Bauteil eines Ventils, indem dieser ein Verschlussteil 19 ausbildet, um so für ein Verändern des Luftmengenverhältnisses zu sorgen. Dadurch kann eine erhebliche konstruktive Vereinfachung entstehen.

Im Allgemeinen wird erwähnt, dass die drei Bewegungsstellungen 13, 14, 15 lediglich beispielshaft für eine mögliche stufenlose Verstellbarkeit des Rosts 12 aufgefasst werden können.

Wie insbesondere der Fig. 1 entnommen werden kann, schließt die Sekundärluftführung 5 seitlich an den Brennraum 2 an, so dass durch eine entsprechende Anordnung der Anschlussöffnung 16 bereits vergleichsweise kleine Bewegungen des Rosts 12 für eine Regelung des Luftmengenverhältnisses sorgen können.

Der Fig. 2 ist weiter zu entnehmen, dass der Rost wenigstens teilweise an Begrenzungen des Brennraums 2, insbesondere an der Brennraumseitenwand 20, federbelastet anliegt. Zu diesem Zweck sind zwei Federn 21 zwischen der Rosthalterung 22 und der Linearführung 17 vorgesehen. Beide Teile, nämlich Rosthalterung 22 und Linearführung 17, sind über eine in einem Langloch 23 geführte Klemmschraube 24 miteinander formschlüssig verbunden, so dass von der beweglichen Lagerung des Rosts 12 Wärmedehnungseffekte aufgenommen und ausgeglichen werden können. Ein standfester Brennraum 2 ist so sichergestellt.

Außerdem kann in der Fig. 4 eine Schabkante 25 erkannt werden, die von einer Brennraumwand 20 des Brennraums 2 zum Reinigen des Rosts 12 ausgebildet wird. Nicht näher dargestellte und am Rost 12 festhaltende Verunreinigungen können so gleichzeitig mit einer Verstellung des Luftmengenverhältnisses vom Rost 12 getrennt werden.

Die Luftzuführung 3 ist in der Bewegungsstellung 15, und zwar einer Endstellung des Rosts 12, verschließbar. Wie in der Fig. 4 erkannt werden kann, wird eine Öffnung 26 einer Lochplatte 27 verschlossen, die sich in der Luftzuführung 3 befindet. In dieser Stellung kann die gesamte Zuluft 11 unterbrochen werden, was Abkühlverluste der Kesselanlage durch natürlichen Kaminzug im Stillstand drastisch reduziert. Wie in den Figuren 1 und 4 insbesondere zu erkennen, weist der Heizkessel 1 einen unterhalb des Rosts 12 vorgesehenen Aschebehälter 28 auf. Der Rost 12 ist mit einem Ascheverteiler 29 fest verbunden, der in den Aschebehälter 28 ragt. Bewegungen des Rosts 12 können so gleichzeitig für eine Verteilung der Asche 30 im Aschebehälter genutzt werden, ohne für den Ascheverteiler 29 zusätzliche konstruktive Maßnahmen zu dessen Bewegung vorsehen zu müssen. Eine besondere Vereinfachung der Konstruktion ist so gegeben.

Diese konstruktive Einfachheit kann noch weiter erhöht werden, wenn der Heizkessel 1 eine den Brennraum 2 umfassende Abwurffeuerung 31 aufweist, wie dies andeutungsweise der Fig. 1 entnommen werden kann. Um den damit abgeworfenen Brennstoff sicher in den Brennraum 2 eintragen zu können, ist auf den Brennraum 2 ein Trichter 32 aufgesetzt.

## Patentansprüche

1. Heizkessel für stückeligen Brennstoff, insbesondere Pellets, mit einer sich in Primär- und Sekundärluftzuführung (4, 5) aufteilenden und in deren Luftmengenverhältnis veränderbaren Luftzuführung (3), und mit einem Brennraum (2), in den die Primärluft- und Sekundärluftzuführung (4, 5) wenigstens teilweise einmünden und der einen beweglich gelagerten und Durchtrittöffnungen (7) für die Primärluft (8) ausbildenden Rost (12) aufweist, **dadurch gekennzeichnet, dass** der Rost (12) in wenigstens einer seiner Bewegungsstellungen (13, 14, 15) mit der Sekundärluftzuführung (5) zum Verändern des Luftmengenverhältnisses zwischen Primär- und Sekundärluft (8, 10) zusammenwirkt, indem der Rost (12) in Abhängigkeit seiner Bewegungsstellung einen Strömungsquerschnitt von der Sekundärluftführung (5) verändert.

2. Heizkessel nach Anspruch 1, **dadurch gekennzeichnet, dass** der entlang einer Linearführung (17) gegenüber dem Brennraum (2) beweglich gelagerte Rost (12) ein Verschlussteil (19) für die an die Luftzuführung (3) anschließende Sekundärluftführung (5) ausbildet.

3. Heizkessel nach Anspruch 1 oder 2, **dadurch gekennzeichnet, dass** die Sekundärluftführung (5) seitlich an den Brennraum (2) wenigstens teilweise anschließt.

4. Heizkessel nach einem der Ansprüche 1 bis 3, **dadurch gekennzeichnet, dass** der Rost (12) wenigstens bereichsweise an einer Brennraumwand (20) des Brennraums (2) federbelastet anliegt.

5. Heizkessel nach einem der Ansprüche 1 bis 4, **dadurch gekennzeichnet, dass** eine Brennraumwand (20) des Brennraums (2) eine Schabkante (25) zum Reinigen des Rosts (12) ausbildet.

6. Heizkessel nach einem der Ansprüche 1 bis 5, **dadurch gekennzeichnet, dass** der Rost (12) im Wesentlichen plan ausgeführt ist.

7. Heizkessel nach einem der Ansprüche 1 bis 6, **dadurch gekennzeichnet, dass** der Rost (12) in einer seiner Bewegungsstellungen (13, 14, 15), insbesondere in einer Endstellung (15), die Luftzuführung (3) verschließt.

8. Heizkessel nach einem der Ansprüche 1 bis 7, **dadurch gekennzeichnet, dass** der Heizkessel (1) einen unterhalb des Rosts (12) vorgesehenen Aschebehälter (28) aufweist und der bewegliche Rost (12) mit einem in den Aschebehälter (28) ragenden Ascheverteiler (29) fest verbunden ist.

9. Heizkessel nach einem der Ansprüche 1 bis 8, **dadurch gekennzeichnet, dass** der Heizkessel (1) eine den Brennraum (2) aufweisende Abwurffeuerung (31) umfasst.

## Claims

1. Heating boiler for granular fuel, more particularly pellets, having an air supply (3) which is divided into primary and secondary air supply (4, 5) and the air flow ratio of which is variable, and having a combustion chamber (2) into which the primary air and secondary air supply (4, 5) open at least partially and which has a movably mounted grating (12) forming passage openings (7) for the primary air (8), **characterized in that** the grating (12) interacts, in at least one of its movement positions (13, 14, 15), with the secondary air supply (5) to change the air flow ratio between primary and secondary air (8, 10) by the grating (12) changing a flow cross-section from the secondary air supply (5) depending on its movement position.

2. Heating boiler according to claim 1, **characterized in that** the grating (12), which is movably mounted along a linear guide (17) relative to the combustion chamber (2), forms a closure part (19) for the secondary air supply (5) adjoining the air supply (3).

3. Heating boiler according to claim 1 or 2, **characterized in that** the secondary air supply (5) is at least partially connected laterally to the combustion chamber (2).

4. Heating boiler according to one of claims 1 to 3, **characterized in that** the grating (12) rests, at least in some areas, in spring-loaded contact with a combustion chamber wall (20) of the combustion chamber (2).

5. Heating boiler according to one of claims 1 to 4, **characterized in that** a combustion chamber wall (20) of the combustion chamber (2) forms a scraping edge (25) for cleaning the grating (12).

6. Heating boiler according to one of the claims 1 to 5, **characterized in that** the grating (12) is formed in an essentially flat manner.

7. Heating boiler according to one of claims 1 to 6, **characterized in that** the grating (12) closes the air supply (3) in one of its movement positions (13, 14, 15), more particularly in an end position (15).

8. Heating boiler according to one of claims 1 to 7, **characterized in that** the boiler (1) has an ash container (28) provided below the grating (12) and the movable grating (12) is fixedly connected to an ash distributor (29) projecting into the ash container (28).

9. Heating boiler according to one of claims 1 to 8, **characterized in that** the boiler (1) comprises a drop furnace (31) having the combustion chamber (2).

## Revendications

1. Chaudière de chauffage à combustible en petits morceaux, en particulier à granulés, avec une arrivée d'air (3) partagée en une arrivée d'air primaire et une autre d'air secondaire (4, 5) et ayant un rapport entre les débits d'air variable et avec une chambre de combustion (2) dans laquelle les arrivées d'air primaire et secondaire (4, 5) débouchent au moins en partie et qui présente une grille (12) supportée de façon mobile et formant des ouvertures de passage (7) pour l'air primaire (8), **caractérisée en ce que** la grille (12) coopère avec l'arrivée d'air secondaire (5) dans au moins une de ses positions de déplacement (13, 14, 15) afin de modifier le rapport entre les débits de l'air entre l'air primaire et l'air secondaire (8, 10) par le fait que la grille (12) change une section d'écoulement de l'arrivée d'air secondaire (5) en fonction de sa position de déplacement.

2. Chaudière de chauffage selon la revendication 1, **caractérisée en ce que** la grille (12) supportée de façon mobile le long d'un guide linéaire (17) par rapport à la chambre de combustion (2) forme une partie de fermeture (19) pour l'arrivée d'air secondaire (5) qui fait suite à l'arrivée d'air (3).

3. Chaudière de chauffage selon la revendication 1 ou 2, **caractérisée en ce que** l'arrivée d'air secondaire (5) se raccorde au moins en partie latéralement à la chambre de combustion (2).

4. Chaudière de chauffage selon l'une des revendications 1 à 3, **caractérisée en ce que** la grille (12) repose au moins en partie sur une paroi de chambre de combustion (20) de la chambre de combustion (2) sous la contrainte d'un ressort.

5. Chaudière de chauffage selon l'une des revendications 1 à 4, **caractérisée en ce qu'**une paroi de chambre de combustion (20) de la chambre de combustion (2) forme un bord de raclage (25) pour le nettoyage de la grille (12).

6. Chaudière de chauffage selon l'une des revendications 1 à 5, **caractérisée en ce que** la grille (12) a une construction sensiblement plane.

7. Chaudière de chauffage selon l'une des revendications 1 à 6, **caractérisée en ce que** la grille (12) ferme l'arrivée d'air (3) dans une de ses positions de déplacement (13, 14, 15), en particulier dans une position de fin de course (15).

8. Chaudière de chauffage selon l'une des revendications 1 à 7, **caractérisée en ce que** la chaudière de chauffage (1) présente un cendrier (28) prévu en dessous de la grille (12) et la grille (12) mobile est assemblée à demeure avec un répartiteur de cendres (29) qui dépasse dans le cendrier (28).

9. Chaudière de chauffage selon l'une des revendications 1 à 8, **caractérisée en ce que** la chaudière de chauffage (1) comprend un foyer à chargement par chute (31) comportant la chambre de combustion (2).
